# EUROPÄISCHE PATENTSCHRIFT

(11) **EP 0 193 805 B1**
(45) Veröffentlichungstag und Bekanntmachung des Hinweises auf die Patenterteilung: **24.05.1989**
(21) Anmeldenummer: 86102245.7
(22) Anmeldetag: 20.02.1986
(51) Int. Cl.: A43B 17/00, A43B 3/12, A43B 17/08

(54) **Schuhinnenteil mit einer die Fusssohlen massierenden Oberfläche und Verfahren zu seiner Herstellung**
Shoe inner part with a sole massaging surface, and process for its production
Partie intérieure de chaussure comportant une semelle avec surface supérieure permettant le massage et son procédé de fabrication

(30) Priorität: 06.03.1985 DE 8506415 U
(43) Veröffentlichungstag der Anmeldung: 10.09.1986
(73) Patentinhaber: Göller, Gerd, D-66955 Pirmasens (DE)
(72) Erfinder: Göller, Gerd, D-66955 Pirmasens (DE)
(74) Vertreter: Patentanwälte Möll und Bitterich

(56) Entgegenhaltungen:
- EP-A- 0 100 067
- DE-A- 2 024 534
- DE-U- 1 991 909
- DE-U- 8 506 415
- FR-A- 2 095 495
- US-A- 4 095 353

## Beschreibung

Die Erfindung betrifft einen Schuhinnenteil in Form einer Einlegesohle oder eines Fußbettes, mit einem aus kompaktem oder zellstrukturförmigem, elastischem Material gebildeten Unterbau, einer Vielzahl von in Reihen angeordneten, die Fußsohlen massierenden Noppen, die einen etwa zylindrischen Fuß und einen abgerundeten Kopf besitzen und einer Abdeckung über den Noppen aus Textil, weichem Leder oder dergleichen. Sie betrifft ferner ein Verfahren zur Herstellung desselben.

Schuhe und Sandalen mit Fußbett sind allgemein bekannt. Sie werden von Personen getragen, deren Füße beispielsweise in Ausübung des Berufes stark beansprucht werden, oder schon verändert sind.

Um eine Mehrdurchblutung der Füße zu erreichen, sind auch sogenannte Massage-Sandalen bekannt, z. B. aus US-Patent 4 095 353 oder US-Patent 37 22 113. Diese besitzen eine Oberfläche, die aus einer Vielzahl von Kunststoffstiften mit abgerundeter Oberseite gebildet werden. Bei diesen ist zwar die Massagewirkung und auch die Belüftung der Fußsohlen gut; es hat sich aber gezeigt, daß die Elastizität dieser Stifte zu gering ist, um Hüftgelenke, Kniegelenke usw. ausreichend entlasten zu können. Außerdem besteht keine Möglichkeit, Schuhe nachträglich mit einer solchen Stiftplatte auszurüsten.

Aus der europäischen Patentanmeldung EP-100 067-A ist eine Schuhkonstruktion bekannt, bei der eine Innensohle von einer Laufsohle getragen wird. Die Oberfläche der Innensohle ist der anatomischen Form des Fußes angepaßt. Sie trägt eine Reihe von Erhebungen mit abgerundeten Köpfen. Über die Innensohle ist eine Abdeckung aus Textil oder Leder gespannt und mit der Rückseite der Innensohle verklebt. Die Erhebungen sind in Reihen parallel zur Längsachse der Innensohle angeordnet.

Diese Schuhkonstruktion besitzt mehrere Nachteile. Die Abdeckung muß mit einem breiten Rand zugeschnitten werden. Der erhöhte Materialverbrauch verteuert den Schuh. Das Verkleben der Abdeckung auf der Rückseite der Innensohle erfordert zusätzliche Arbeitsvorgänge. Beim Laufen scheuert die Abdeckung auf den Erhebungen der Innensohle und wird so zerstört. Außerdem können beim Gehen Falten in der losen Abdeckung entstehen, die Blasen an den Füßen hervorrufen. Außerdem wird durch die lose Abdeckung die Belüftung der Fußsohle behindert.

Der vorliegenden Erfindung liegt demgegenüber die Aufgabe zugrunde, ein Schuhinnenteil anzugeben, welches eine gute Massagewirkung auf die Fußsohlen und Elastizität zur Entlastung der Gelenke verbindet mit einer verbesserten Belüftung der Fußsohlen, einem verbesserten Komfort und einem geringen Materialverbrauch, und welches sowohl fest als auch lose im Schuh verwendet werden kann.

Diese Aufgabe wird dadurch gelöst, daß die Abdeckung ohne Zugabe zugeschnitten ist, daß die Abdeckung mit den Spitzen der Noppen verklebt ist, wobei ihre Oberseite gewellt ist, und daß die Abdeckung wenigstens im Ballenund Fersenbereich perforiert ist.

Vorzugsweise sind die Noppen in Reihen angeordnet, die sich unter einem Winkel von ca. 120° durchdringen und insbesondere einen Winkel von ca. 60_{°} zur Längsachse des Schuhinnenteils einnehmen. Diese Anordnung ist erheblich komfortabler beim Laufen als die parallele Anordnung der bekannten Schuhkonstruktion. Außerdem bietet sie erhebliche Vorteile während der Herstellung.

Das erfindungsgemäße Verfahren zur Herstellung des Schuhinnenteils ist dadurch gekennzeichnet, daß die Noppen im Bereich ihrer Spitzen in einer Preßvorrichtung mit Kleber beschichtet werden und daß anschließend die Abdeckung aufgelegt und ebenfalls angepreßt wird. Dabei werden als Preßvorrichtungen bevorzugt rotierende Walzen verwendet.

Durch das Beschichten der Noppen, die aus einem elastischen Material bestehen, in einer Preßvorrichtung wird erreicht, daß die abgerundete Spitze der Noppen ganz mit Kleber beschichtet wird, so daß sich eine großflächige Klebeverbindung zur Abdeckung erhebt. Durch das Anpressen der Abdeckung in einer weiteren Preßvorrichtung wird die Abdeckung selbst in den Zwischenbereichen zwischen zwei Noppen etwas nach unten gedrückt. Es entstehen dabei luftführende Vertiefungen in unmittelbarer Nachbarschaft zur Fußsohle. Durch die Perforation in der Abdeckung selbst wird eine luftführende Verbindung hergestellt zu den Hohlräumen unterhalb der Abdeckung, wodurch ein ununterbrochener, großflächiger Luftaustausch erreicht wird.

Durch die noppenförmige Oberfläche wird beim Abrollen während des Gehens auf die Fußsohle eine massageähnliche Wirkung erzeugt, wodurch eine Mehrdurchblutung der Füße und Beine erzielt wird. Gleichzeitig wird die durch die Perforation in der Abdeckung angesaugte Luft durch das zwischen den Noppen und der Abdeckung ausgebildete Luftkanalsystem durch die ganze Sohle gepumpt. Besondere Anwendung dürfte dies bei Durchblutungsstörungen in Verbindung mit kalten Füßen finden. Durch die gepolsterte Noppenform des Fußsohlenbettes wird ein besonderer Stoßdämpfereffekt auf die Hüftgelenke und die gesamte Wirbelsäule erzielt.

Derart ausgerüstete Fußbetten dürften besonders bei Veränderungen der Wirbelsäule, zum Beispiels Bandscheibenschäden und anderen degenerativen Veränderungen zum Beispiel der Hüftgelenke, Anwendung finden.

Da es Möglichkeiten gibt, die Noppen zu verändern, ist auch eine bevorzugte Anwendung bei Fußveränderungen, zum Beispiel bei Hohlfüßen, Knick-Senk-Spreizfüßen usw., sowie bei Achillessehnenreizungen oder Kniescheibensyndromen möglich.

Weiterhin ist es möglich, Gelenk- und Fersenteil des erfindungsgemäßen Schuhinnenteils seperat auszuführen, bzw. mit entsprechenden Einlagen zu versehen.

Anhand der Zeichnung soll die Erfindung in Form eines Ausführungsbeispiels näher erläutert werden. Es zeigen
Fig. 1 eine Draufsicht auf eine Einlegesohle und
Fig. 2 einen Schnitt 11-11 durch die Sohle.

Die Sohle besteht aus einem Unterbau 1, dessen Oberseite in regelmäßigen Reihen eine Vielzahl von Noppen 3 angeformt sind. Die Noppen 3 besitzen einen etwa zylindrischen Fuß und einen abgerundeten Kopf. Auf die Köpfe der Noppen 3 ist eine Abdeckung 2 aus weichem Leder aufgeklebt. Die Abdeckung 2 ist im Fersen- und Spitzenbereich mit einer Mehrzahl von Perforationen 4 mit kleinem Durchmesser versehen. Dadurch ist ein Luftaustausch durch die Abdeckung 2 hindurch möglich.

Die Noppen 3 sind in Reihen angeordnet, die sich unter einem Winkel von ca. 120_{°} durchdringen und insbesondere einen Winkel von ca. 60_{°} zur Längsachse der Sohle einnehmen. Diese Anordnung hat beim Abrollen des Fußes während des Gehens einen höheren Komfort als andere Anordnungen. Außerdem ergibt sich bei Aufkaschieren der Abdeckung 2 auf den Unterbau 1 mit Hilfe von Druckwalzen in einfachster Weise die gewünschte gewellte Form der Abdeckung 2.

Diese Wellenform führt dazu, daß oberhalb der Abdeckung 2, d. h. in unmittelbarer Nachbarschaft zum Fuß, eine Reihe von luftgefüllten Vertiefungen bleiben. Gleichzeitig bleiben aber auch unterhalb der Abdeckung 2 durchgehende Luftkanäle 5 offen. Die den Fußschweiß aufnehmende Luft in den Vertiefungen oberhalb der Abdeckung 2 wird also durch die Perforationen 4 hindurch in das Kanalsystem 5 unterhalb der Abdeckung gepumpt, dort mit einem Luftvorrat vermischt, durch das Kanalsystem 5 gepumpt und schließlich wieder durch die Perforation 4 an die Fußsohle gebracht. Dabei wird nicht nur eine Verringerung der Fußschweißbildung erreicht, sondern auch ein zusätzlicher Luftpolstereffekt, der den Polstereffekt des elastischen Materials, aus dem der Unterbau 1 und die Noppen 3 bestehen, unterstützt.

## Patentansprüche

1. Schuhinnenteil in Form einer Einlegesohle oder eines Fußbettes, mit einem aus kompaktem oder zellstrukturförmigem, elastischem Material gebildeten Unterbau, einer Vielzahl von in Reihen angeordneten, die Fußsohlen massierenden Noppen, die einen etwa zylindrischen Fuß und einen abgerundeten Kopf besitzen, und einer Abdeckung über den Noppen aus Textil, weichem Leder oder dergleichen, dadurch gekennzeichnet, daß die Abdeckung (2) ohne Zugabe zugeschnitten ist, daß die Abdeckung (2) mit den Spitzen der Noppen (3) verklebt ist, wobei ihre Oberseite gewellt ist, daß die Abdeckung (2) wenigstens im Ballen- und Fersenbereich perforiert ist, daß die Noppen (3) in Reihen angeordnet sind, die sich unter einem Winkel von ca. 120 Grad durchdringen, und daß die Noppen (3) in Reihen angeordnet sind, die einen Winkel von ca. 60 Grad zur Längsachse des Schuhinnenteils aufweisen.

2. Schuhinnenteil nach Anspruch 1, dadurch gekennzeichnet, daß Gelenk- und/oder Fersenteil mit die Elastizität und/oder Höhe verändernden Einlagen versehen sind.

3. Verfahren zur Herstellung eines Schuhinnenteils nach den Ansprüchen 1 und 2, dadurch gekennzeichnet, daß die Noppen (3) im Bereich ihrer Spitzen in einer Preßvorrichtung mit Kleber beschichtet werden und daß anschließend die Abdeckung (2) aufgelegt und ebenfalls angepreßt wird.

4. Verfahren nach Anspruch 3, dadurch gekennzeichnet, daß als Preßvorrichtungen rotierende Walzen verwendet werden.

## Claims

1. A shoe inner part in the form of an insole or a foot bed, having a substructure formed from compact or cellular-structure type resilient material, a plurality of projections disposed in a row and massaging the sole of the foot, which projections have an approximately cylindrical base and a rounded head, and a covering over the projections of textile, soft leather or the like, characterised in that the covering (2) is cut to size without any tolerance, in that the covering (2) is bonded to the tops of the projections (3), its upper side being corrugated, in that the covering (2) is perforated at least in the ball and heel zones, in that the projections (3) are disposed in rows which intersect at an angle of about 120_{°}, and in that the projections (3) are disposed in rows which are at an angle of about 60_{°} to the longitudinal axis of the shoe inner part.

2. A shoe inner part according to Claim 1, characterised in that the ankle and/or heel part are provided with inserts altering the elasticity and/or height.

3. A method of producing a shoe inner part according to Claims 1 and 2, characterised in that in the vicinity of their tops the projections (3) are coated with adhesive in a pressing device, and in that subsequently the covering (2) is applied and is likewise pressed.

4. A method according to Claim 3, characterised in that rotating cylinders are used as pressing devices.

## Revendications

1. Partie intérieure de chaussure sous la forme d'une semelle intérieure ou d'un élément épousant la forme du pied, avec une infrastructure réalisée en un matériau élastique compact ou à structure cellulaire, avec une multiplicité de noppes disposées en rangées, qui massent la plante du pied et qui possèdent une base sensiblement cylindrique et une tête arrondie, et avec un revêtement recouvrant les noppes qui est réalisé en matériau textile, en cuir souple ou autre matériau similaire, caractérisée en ce que le revêtement (2) est taillé aux dimensions nécessaires, sans excédents, en ce que le revêtement (2) est collé aux sommets des noppes (3), son côté supérieur étant ondulé, en ce que le revêtement (2) est perforé au moins dans la région des orteils et dans la région du talon, en ce que les noppes (3) sont disposées en rangées qui se croisent sous un angle d'environ 120_{°}, et en ce que les noppes (3) sont disposées en rangées qui forment un angle d'environ 60_{°} avec l'axe longitudinal de la partie intérieure de chaussure.

2. Partie intérieure de chaussure selon la revendication 1, caractérisée en ce que la région d'articulation et/ou la région du talon sont munies d'éléments rapportés modifiant l'élasticité et/ou la hauteur.

3. Procédé de fabrication d'une partie intérieure de chaussure selon la revendication 1 ou 2, caractérisé en ce que les noppes (3) sont enduites de colle dans la région de leurs sommets dans une presse, et en ce que le revêtement (2) est ensuite appliqué et également pressé.

4. Procédé selon la revendication 3, caractérisé en ce que des cylindres rotatifs sont utilisés comme presses.
